# EUROPÄISCHE PATENTSCHRIFT

(11) **EP 3 029 245 B1**
(45) Veröffentlichungstag und Bekanntmachung des Hinweises auf die Patenterteilung: **29.09.2021**
(21) Anmeldenummer: 14196294.4
(22) Anmeldetag: 04.12.2014
(51) Int. Cl.: E05D 11/00

(54) **Blendenkörper für ein funktionswesentliches Bauteil**
Cover member for a function-critical component
Élément de recouvrement pour un composant important pour le fonctionnement

(43) Veröffentlichungstag der Anmeldung: 08.06.2016
(73) Patentinhaber: dormakaba Deutschland GmbH, 58256 Ennepetal (DE)
(72) Erfinder: Aykas, Kenan, 58256 Ennepetal (DE); Sunderbrink, Jörg, 58256 Ennepetal (DE); Übelgünne, Thomas, 58256 Ennepetal (DE); Hagebölling, Markus, 58256 Ennepetal (DE)
(74) Vertreter: Balder IP Law, S.L.

(56) Entgegenhaltungen:
- EP-A1- 0 730 077
- EP-A1- 2 862 997
- WO-A2-2007/056702
- DE-U1- 8 618 058
- KR-Y1- 200 187 444
- US-A- 6 070 294
- US-A1- 2008 093 520

## Beschreibung

Die Erfindung betrifft einen Blendenkörper für einen Beschlag, mit einer zumindest als dekoratives Element wirkenden Blende und einem rahmenartigen Trägerelement, an dem die Blende befestigt ist, wobei der Blendenkörper mit mindestens einem Befestigungsmittel zur Befestigung an den Beschlag ausgebildet ist.

Aus dem Stand der Technik sind Blenden bekannt, die insbesondere an Türbeschlägen und/oder Eckbeschlägen von Türen oder Wänden angeordnet sind. Die Türen oder Wände können insbesondere aus Glas ausgebildet sein. Diese Blenden sind aus Metall, Blech ausgebildet sowie häufig dreidimensional geformt, wobei die Formung bezüglich des Bauteils individuell anzupassen ist. Zudem hat sich nachteilig gezeigt, dass das Herstellungsverfahren derartiger Blenden schwierig, aufwendig und bezüglich des Gesamtherstellungsprozesses unflexibel ist. Neben dem relativ hohen Gewicht der Blende ist es nachteilig, dass häufig komplizierte Befestigungsverbindungen notwendig sind, um die Blende zuverlässig am Beschlag anzuordnen.

Aus der US 2008 / 093 520 A1 ist ein Blendenkörper einer rahmenlosen Glastürklemme bekannt. Der Blendenkörper für den Beschlag ist mit einer zumindest als dekoratives Element wirkenden Blende und einem Trägerelement ausgebildet, wobei der Blendenkörper mit mindestens einem Befestigungsmittel zur Befestigung an den Beschlag ausgebildet ist.

Die DE 8618058 U1 offenbart einen Blendenkörper zum Aufrasten auf einen Beschlag, und der Blendenkörper besitzt ein Plattenelement, an dem der umlaufende Rand als Wandung ausgebildet ist, wobei kein Trägerelement vorgesehen ist, der eine Wandung und einen Boden aufweist.

Aufgabe der vorliegenden Erfindung ist es die voranstehend beschriebenen Nachteile zumindest teilweise zu beheben. Insbesondere ist es Aufgabe der vorliegenden Erfindung, eine kostengünstige und einfache Blende für einen Beschlag bereitzustellen, wobei zusätzlich eine einfache Montage erzielt werden kann.

Voranstehende Aufgabe wird gelöst durch einen Blendenkörper mit sämtlichen Merkmalen des Anspruches 1 sowie eine Vorrichtung mit sämtlichen Merkmalen des Anspruches 14 sowie eine Blendenanordnung gemäß Anspruch 18 und einem Verfahren mit sämtlichen Merkmalen des Anspruches 20. Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Blendenkörper beschrieben sind, selbstverständlich auch im Zusammenhang mit der erfindungsgemäßen Vorrichtung und/oder der Blendenanordnung und/oder dem erfindungsgemäßen Verfahren und jeweils umgekehrt, so dass bezüglich der Offenbarung zu den einzelnen Erfindungsaspekten stets wechselseitig Bezug genommen wird, bzw. werden kann.

Erfindungsgemäß ist ein Blendenkörper für einen Beschlag vorgesehen mit einer zumindest als dekoratives Element wirkenden Blende und einem Trägerelement, wobei der Blendenkörper mit mindestens einem Befestigungsmittel zur Befestigung an den Beschlag ausgebildet ist, und wobei die Blende als ein ebenes Plattenelement aufweisend eine Frontseite und eine Rückseite gebildet ist, wobei die Rückseite dem Trägerelement zugewandt ist, und wobei das Trägerelement eine Wandung und einen Boden aufweist, wobei die Rückseite der Blende am Boden anliegt und wobei die Wandung und der Boden ein gemeinsames Bauteil als Trägerelement bilden, und wobei der Verlauf des Trägerelementes der äußeren Kontur der Blende angepasst ist, wobei der Verlauf des Trägerelementes zumindest an einer Seite unterbrochen ist.

Ein Vorteil der Erfindung ist, dass eine leichte Anpassung des Blendenkörpers an unterschiedliche Geometrien von Beschlägen denkbar ist. Es ist denkbar, eine Blende zu verwenden, die für verschiedene Beschläge gleich ausgestaltet ist, und an der Blende können individuell bezogen auf die Geometrie des Beschlages unterschiedliche Trägerelemente angeordnet werden. Am Trägerelement ist die Blende befestigt, wobei das Trägerelement am Beschlag anordenbar sein kann. Bevorzugt sind die Blende und das Trägerelement separat voneinander hergestellt. Die eigentliche Befestigung des Blendenkörpers am Beschlag erfolgt über das Befestigungsmittel, das an der Blende und/oder am Trägerelement angeordnet sein kann, wobei das genannte Befestigungsmittel in Wirkverbindung mit dem Beschlag bringbar ist. Vorteilhafterweise wird hierdurch eine größere Flexibilität beim Design des Blendenkörpers erzielt, wobei gleichzeitig lediglich das Trägerelement in Bezug auf den Beschlag in seiner Form, Aussehen, insbesondere Farbe, Geometrie etc. angepasst werden muss. Falls etwaig der Blendenkörper beschädigt werden sollte, ist vorteilhafterweise nur ein Teil, das Trägerelement oder die Blende auszutauschen. Ebenfalls ist es denkbar, dass eine Befestigung der Blende über den Beschlag an das Trägerelement erfolgen kann. Die Blende ist insbesondere für einen Beschlag für Glastüren oder Glaswände einsetzbar.

Es kann von Vorteil sein, wenn das Trägerelement aus einem Kunststoffmaterial ausgebildet ist. Somit lässt sich eine kostengünstige Herstellung des Blendenkörpers erzielen, wobei gleichzeitig auch das Gesamtgewicht reduziert werden kann. Vorteilhafterweise ist das Trägerelement ein Kunststoffspritzgussteil oder ein 3D-Druckteil.

Vorteilhafterweise kann die Blende aus einem Material ausgebildet sein, das aus Metall oder Glas oder Holz oder Leder oder Kunststoff ausgeführt ist. Somit kann ein Blendenkörper gemäß der Erfindung bereitgestellt werden, der unterschiedlichsten Designwünschen genügen kann. Eine metallische Blende zeichnet sich durch ihre hohe Stabilität aus, wobei das Metall zudem eine erhöhte Schutzfunktion für den Beschlag darstellt. Wird der Blendenkörper an Glas-wänden/Glastüren eingesetzt, kann eine aus Glas ausgeführte Blende Sinn machen, wodurch ein einheitliches Gesamtbild erzielbar ist. Die aus Kunststoff ausgeführte Blende kann unterschiedliche Designausführungen aufweisen, insbesondere aus einer oder diversen Farben ausgebildet sein. In einer möglichen Ausgestaltung einer aus Kunststoff ausgeführten Blende kann erfindungsgemäß vorgesehen sein, dass die Oberfläche der Blende beschichtet ist, wobei die Farbe und das Material der Beschichtung gemäß dem Einsatzgebiet und/oder den Kundenwünschen entsprechend angepasst sein kann.

Vorteilhaft ist ebenfalls, wenn die Blende am Trägerelement form- und/oder kraft- und/oder stoffschlüssig verbunden ist, insbesondere mindestens ein von außen unsichtbares Verbindungelement dafür sorgt, dass eine zuverlässige Befestigung zwischen der Blende und dem Trägerelement vorliegt. In Abhängigkeit von der Materialpaarung, Blende und Trägerelement, sind unterschiedliche Befestigungen, insbesondere formschlüssige und/oder kraftschlüssige und/oder stoffschlüssige Verbindungen anwendbar. Auf Grund des unsichtbaren Verbindungselements lässt sich ein vorteilhafter Manipulationsschutz erzielen. Zudem kann durch das von außen nicht sichtbare Verbindungselement ein ansprechendes Gesamtdesign des Blendenkörpers erzielt werden.

Vorteilhaft ist es ebenfalls, dass die Blende und/oder das Trägerelement mindestens ein Verbindungselement aufweisen. Im Falle einer form- und/oder kraftschlüssigen Verbindung kann die Verbindung zwischen Blende und Trägerelement eine Rastverbindung sein. Durch die form- und/oder kraftschlüssige Verbindung ist eine einfache Montage und Demontage denkbar. Insbesondere im Fall einer form- und/oder kraftschlüssigen Verbindung kann das Verbindungselement materialeinheitlich und/oder einstückig in der Blende und/oder in dem Trägerelement ausgestaltet sein, wobei bevorzugt das Verbindungselement des Trägerelements ein monolithischer Teil des Trägerelements ist. Die Verbindungselemente können beabstandet von einer sichtbaren Seite der Blende und/oder des Trägerelements vorgesehen sein. In Abhängigkeit von den technischen Anforderungen und/oder dem einzusetzenden Material, insbesondere bezogen auf Blende und Trägerelement, kann die Blende und/oder das Trägerelement mit mindestens einem Verbindungselement ausgeführt sein, um eine zuverlässige Befestigung beider Elemente zu erzielen.

Erfindungsgemäß ist die Blende als ein ebenes Plattenelement ausgebildet, das eine Frontseite und eine Rückseite aufweist, wobei die Rückseite dem Trägerelement zugewandt ist, insbesondere die Rückseite mit dem Trägerelement befestigt ist. Beispielsweise kann über Verbindungselemente, die an der Blende und/oder am Plattenelement und/oder am Trägerelement vorgesehen sind, eine Befestigung der Blende/Plattenelement mit dem Trägerelement wirksam erzielt werden.

Das Trägerelement ist mit einer Kavität ausgebildet, in die zumindest teilweise der Beschlag aufnehmbar ist, wobei die Kavität durch eine Wandung, insbesondere umlaufende Wandung, und durch einen Boden des Trägerelementes begrenzt ist. Ein Vorteil der Kavität ist es, dass eine kompakte Gesamtanordnung des Blendenkörpers mit dem Beschlag geschaffen werden kann. Vorteilhafterweise befindet sich der Beschlag in zusammengebautem Zustand zumindest teilweise in der Kavität, insbesondere wird es dort in der Kavität aufgenommen. Die Wandung verdeckt zumindest teilweise den Beschlag, die somit als Sichtschutz bezüglich des Beschlages dient. Somit ist es vorgesehen, dass das Trägerelement als eine Art Gehäuse für den Beschlag dient, das unter anderem eine gewisse Schutzfunktion aufweisen kann.

Bevorzugt ist die Wandung zumindest teilweise von außen sichtbar. Besonders bevorzugt ist die Wandung vollständig von außen sichtbar. So kann es z. B. sein, dass die Wandung und Seiten der Blende die Seiten des Blendenkörpers bilden.

Erfindungsgemäß ist das Trägerelement rahmenartig ausgebildet. Der Verlauf des Trägerelementes ist zumindest an einer Seite unterbrochen.

Des Weiteren kann es vorteilhaft sein, wenn die Blende und das Trägerelement durch ein Klebemedium miteinander befestigt sind. Hierbei kann das Verbindungselement zwischen Blende und Trägerelement ein Klebemedium sein, welches zusätzlich oder alternativ zu einer form- und/oder kraftschlüssigen Verbindung vorliegen kann. Es hat sich vorteilhafterweise gezeigt, dass bei einer aus Glas ausgestalteten Blende ein Klebemedium als Verbindungselement vorteilhaft ist, insbesondere gibt es hier Vorteile in der Montagegeschwindigkeit und bezüglich der Herstellungskosten.

Beim erfindungsgemäßen Blendenkörper ist vorgesehen, dass das Trägerelement eine Wandung, insbesondere eine umlaufende Wandung und einen Boden aufweist, wobei die Rückseite der Blende am Boden anliegt, wobei die Wandung und der Boden ein gemeinsames Bauteil als Trägerelement bilden. Die Wandung umschließt zumindest teilweise im montierten Zustand des Blendenkörpers den Beschlag, wobei die Wandung als eine Art Gehäuse wirken kann, um den Beschlag zu schützen, vor Umweltbelastungen, wie Staub, Strahlung, Sonne, Feuchtigkeit etc.. Vorteilhafterweise ist der Verlauf der Wandung im Wesentlichen der geometrischen Außenkontur des Beschlages angepasst. Der Boden kann zum einen als Anlage für den Beschlag dienen. Ebenfalls ist es denkbar, dass die weitere Seite des Bodens, abgewandt vom Beschlag an der Blende, insbesondere am ebenen Plattenelement anliegt. Somit kann der Boden eine Tragefunktion für die Blende und/oder den Beschlag aufweisen.

Zudem kann die Erfindung mitumfassen, dass der Boden mit einer Vertiefung ausgebildet ist, in die das Klebemedium einbringbar ist, um eine Befestigung zwischen dem Boden und der Blende zu erzielen, wobei insbesondere der Boden eine Innenseite und eine Außenseite aufweist, wobei die Außenseite mit der Vertiefung ausgestaltet ist. Die Vertiefung, die insbesondere geringer als 1 mm betragen kann, dient als Aufnahmebereich für das Klebemedium, wodurch bündig die Blende am Trägerelement befestigbar ist. Es ergibt sich vorteilhafterweise keine Spaltbildung.

Vorteilhaft ist es weiter, wenn das Plattenelement biegefrei aus Metall ausgeführt und/oder hergestellt ist, insbesondere das Plattenelement ein Stanzteil aus Metall ist und die Blende ein Stanzteil aus Metall aufweist. Hierdurch lässt sich eine einfache und kostengünstige Herstellung des Blendenkörpers, insbesondere der Blende erzielen. Das Plattenelement stellt vorzugsweise ein planes Element dar, das auf unterschiedliche Herstellungsweise erzeugbar ist, zum Beispiel über ein Ausstanzen oder ein Auslasern. Zudem ist keine aufwendige Oberflächenbehandlung notwendig, insbesondere welches beispielsweise nachteiligerweise bei einem Tiefziehverfahren erforderlich wäre. So kann beispielsweise die Frontseite des Plattenelements nach der Herstellung aus einem Blech unbehandelt bleiben. Das Plattenelement kann vorteilhafterweise aus Blech durch eine zweidimensionale Formgebung, wie Wasserstrahlschneiden oder Lasern oder Fräsen ausgeführt sein.

Ein erfindungsgemäßer Blendenkörper kann des Weiteren vorsehen, dass sowohl das Trägerelement mindestens ein Verbindungselement aufweist als auch die Blende mindestens ein Verbindungselement aufweist, wobei insbesondere das Verbindungselement des Trägerelementes mit dem Verbindungselement der Blende in Wirkverbindung steht. Hierdurch lässt sich eine zuverlässige Befestigungswirkung zwischen dem Trägerelement und der Blende erzielen.

Erfindungsgemäß kann ferner vorgesehen sein, dass auf der Rückseite der Blende das Verbindungselement befestigt, insbesondere aufgeschweißt, ist, wobei insbesondere das Verbindungselement der Blende mindestens ein Rastelement aufweist, das mit einem Gegenrastelement, das das Trägerelement aufweist, in Wirkverbindung steht. Vorteilhafterweise hat sich gezeigt, dass aufgrund des Schweißens die Positionen der Verbindungselemente individuell an der Blende wählbar sind. Zudem kann das Schweißverfahren derart dimensioniert sein, dass auf der Frontseite des Plattenelementes keine Oberflächenbeschädigungen aufgrund des Schweißens entstehen. Die Rastelemente des Verbindungselementes können beispielsweise als eine Vertiefung oder als Gewinde ausgeführt sein. Die Gegenrastelemente können zum Beispiel als Öffnung ausgebildet sein, in die das Gewinde mit seinen Vertiefungen sich erstrecken kann und wirksam gehalten wird. Ebenfalls sind weitere Clips oder Rastverbindungen denkbar.

Vorteilhafterweise kann vorgesehen sein, dass das Verhältnis V aus Materialstärke M der Blende und Tiefe M+T des Blendenkörpers ungefähr 5% ≤ V ≤ 35% beträgt, insbesondere ungefähr 10% ≤ V ≤ 30% beträgt. Hierdurch lässt sich zum einen ein vorteilhafter Designeffekt erzielen, der das Plattenelement am Blendenkörper "schweben" lässt. Des Weiteren bewirkt die Tiefe des Blendenkörpers, insbesondere des Trägerelementes, dass zumindest teilweise den Beschlag zuverlässig bedeckt wird und von außen nicht sichtbar ist. Somit kann erheblich viel Material bei der Blende, insbesondere beim Plattenelement eingespart werden. Unterschiedliche Tiefen von Beschlägen können durch einen standardisierten Blendenkörper umfasst werden. Vorteilhafterweise kann das Verhältnis V aus Materialstärke M der Blende, die aus einem Metall ausgeführt ist, und Tiefe M+T des Blendenkörpers ungefähr 10% ≤ V ≤ 25% beträgt, insbesondere ungefähr 15% ≤ V ≤ 20% beträgt, oder das Verhältnis V aus Materialstärke M der Blende, die aus einem Glas ausgeführt ist, und Tiefe M+T des Blendenkörpers ungefähr 15% ≤ V ≤ 35% beträgt, insbesondere ungefähr 20% ≤ V ≤ 30% betragen. Durch die Materialdicke der Blende kann das Trägerelement stabilisiert werden.

Ein erfindungsgemäßer Blendenkörper kann derart ausgeführt sein, dass das Trägerelement Aussparungen aufweist, insbesondere der Boden Aussparungen aufweist und/oder die Aussparungen kreissegmentartig sind. Vorteilhafterweise können die Aussparungen dazu dienen, einen nötigen Freiraum für den Beschlag zu bieten, insbesondere für etwaige Befestigungsmittel, die am Beschlag angeordnet sind. Die Aussparungen dienen dazu, eine kompakte Gesamtbaugruppe zu schaffen.

Zudem ist es beim erfindungsgemäßen Blendenkörper vorgesehen, dass der Verlauf des Trägerelements der äußeren Kontur der Blende angepasst ist, wobei der Verlauf des Trägerelementes zumindest an einer Seite unterbrochen ist. Die mindestens eine Unterbrechung am Trägerkörper kann zum Beispiel eine Öffnung für Funktionselemente am Beschlag bieten, wodurch die Funktionalität der Gesamtanordnung, insbesondere des Blendenkörpers mit dem Beschlag sichergestellt ist, bzw. erhöht wird. Erfindungsgemäß ist das Trägerelement rahmenartig ausgeführt, wobei es im Wesentlichen der Geometrie des Beschlages angepasst ist. Eine derartige Ausgestaltung des Trägerelementes bietet einen effektiven Schutz und eine effektive Abdeckung bezogen auf den Beschlag, wobei ein positiver Designeffekt des Blendenkörpers hervorgerufen wird. Ebenfalls Gegenstand der vorliegenden Erfindung ist eine Vorrichtung mit mindestens einem Blendenkörper der vorgenannten Art, wobei der Blendenkörper an einem Beschlagelement des Beschlags angeordnet ist, wobei der Beschlag zumindest teilweise durch den Blendenkörper verdeckt ist. Der Beschlag kann ein Eckbeschlag sein, wobei der Beschlag an einer Tür und/oder feststehenden Wand angeordnet sein kann. Der Beschlag kann zum Beispiel eine Drehachse für eine Tür bereitstellen, wobei der Blendenkörper den Beschlag abdeckt. Vorteilhafterweise kann der Beschlag eine Vertiefung aufweisen, in die sich das Trägerelement mit seinem Boden erstreckt. Hierdurch lässt sich ein nahes Anliegen des Blendenkörpers am Beschlag erzielen. Eine kompakte Gesamtanordnung kann dadurch erreicht werden.

Vorteilhaft ist ebenfalls, dass der Beschlag zwei Beschlagelemente aufweist, die miteinander verbunden sind, wobei jedes Beschlagelement an seiner Außenseite einen Blendenkörper aufweist. Hierbei ist es denkbar, dass mindestens ein Befestigungselement beide Beschlagelemente verbindet, wobei insbesondere in der Aussparung des Trägerelementes zumindest teilweise das Befestigungselement angeordnet ist.

Zudem ist ein unabhängiger Gegenstand der vorliegenden Erfindung eine Blendenanordnung mit mindestens zwei einander angeordneten Blendenkörpern der soeben genannten Art, wobei ein erster der mindestens zwei Blendenkörper an einem ersten Beschlag angeordnet ist und den ersten Beschlag zumindest teilweise bedeckt, ein zweiter der mindestens zwei Blendenkörper an einem zweiten Beschlag angeordnet ist und den zweiten Beschlag zumindest teilweise bedeckt, der erste und der zweite Blendenkörper mehrere Eckbereiche aufweisen, wobei die Eckbereiche des ersten Blendenkörpers, die dem zweiten Beschlag zugewandt sind, als eckige Eckbereiche ausgebildet sind und die Eckbereiche des ersten Blendenkörpers, die dem zweiten Beschlag abgewandt sind, als abgerundete Eckbereiche ausgebildet sind. Die geometrische Ausgestaltung der Eckbereiche bietet zum einen den Vorteil einer Materialersparnis, welches sich auf die eckigen Eckbereiche bezieht. Die abgerundeten Eckbereiche halten die Verletzungsgefahr gering, insbesondere bei der Montage und/oder bei Benutzung der Blendenanordnung. Zudem kann der Gesamteindruck aus designtechnischen Gründen durch die unterschiedliche geometrische Ausgestaltung der Eckbereiche verbessert werden.

Insbesondere hat es sich als vorteilhaft erwiesen, dass der erste Blendenkörper an einem feststehenden Teil angeordnet ist und der zweite Blendenkörper an einem beweglichen Teil angeordnet ist, wobei insbesondere das feststehende Teil und das bewegliche Teil aus einem Glasmaterial ausgebildet sind.

Zudem ist der Gegenstand der vorliegenden Erfindung ein Verfahren zur Herstellung eines Blendenkörpers der vorgenannten Art, wobei der Blendenkörper eine Blende sowie ein separat dazu gefertigtes rahmenartiges Trägerelement aufweist, wobei das Verfahren zumindest den Schritt umfasst:
- b) Befestigen des Trägerelementes an der Blende, wobei das Trägerelement und/oder die Blende mindestens ein Verbindungselement aufweisen, um eine Befestigung des Trägerelementes an der Blende zu erzielen, wobei in einem Schritt a), der vor dem Schritt b) liegt, das mindestens eine Verbindungselement durch ein Schweißverfahren an die Blende, insbesondere an ein ebenes Plattenelement der Blende angeordnet wird.

Hierbei ist es erfindungsgemäß denkbar, dass die Befestigung des Trägerelementes an der Blende über ein Rastverbinden und/oder ein Kleben erfolgt. Die genannte Befestigung hat sich als montagefreundlich erwiesen.

Zum Beispiel kann das erfindungsgemäße Verfahren umfassen, dass im Schritt b) die Blende mit dem Verbindungselement am Trägerelement befestigt wird, insbesondere das Plattenelement und das an dem Plattenelement angeordnete Verbindungselement eine Blende bilden.

Ferner ist denkbar, dass gemäß Schritt a) das Verbindungselement und/oder das Plattenelement in einem Schritt c) angeschmolzen werden und zumindest eine Schmelze am Plattenelement entsteht, wobei im Schritt d) das Verbindungselement in die Schmelze des Plattenelementes geführt wird.

Ferner umfasst das erfindungsgemäße Verfahren, dass im Schritt c) ein Abstand zwischen dem Verbindungselement und dem Plattenelement besteht.

Die Bewegung des Verbindungselementes, welches an das Plattenelement angeschweißt werden soll, kann über eine Hubvorrichtung erfolgen.

In einem möglichen Erfindungsgedanken des erfindungsgemäßen Verfahrens kann das Verbindungselement Rastelemente aufweisen, wobei das Verbindungselement ein freies Ende aufweist, das verjüngt ausgeführt ist, wobei das freie Ende gemäß Schritt a) angeschmolzen wird. Die Geometrische Ausgestaltung des Verbindungselementes mit der Verjüngung hat unter anderem den Vorteil, dass dadurch eine zuverlässige Befestigungswirkung erzielt werden kann.

Zudem ist es denkbar, dass das Verbindungselement oberhalb des freien Endes ein Kragenelement aufweist, das insbesondere als Auflage und/oder Positionierungshilfe beim Schritt d) wirkt. Das Kragenelement verbessert die Positionierung des Verbindungselementes am Plattenelement.

Zudem kann es vorteilhaft sein, dass das Verbindungselement und das Plattenelement aus dem gleichen Material ausgebildet sind, insbesondere das Verbindungselement und das Plattenelement Aluminium enthalten oder aus einem Edelstahl ausgeführt sind. Der Ausfall eines gleichen Materials sowohl für das Verbindungselement als auch für das Plattenelement hat bezüglich des Schweißverfahrens Vorteile, insbesondere werden hierdurch gute Befestigungswirkungen des Verbindungselements am Plattenelement erzielt.

Um eine gute Befestigungswirkung zwischen dem Plattenelement und dem Verbindungselement zu erzielen, kann es vorteilhaft sein, dass das Verhältnis W zwischen der Dicke des Plattenelementes und dem Durchmesser des Verbindungselementes 0,5 ≤ W ≤ 1 beträgt. Es hat sich gezeigt, dass hierdurch keine Schweißspuren an der Vorderseite des Plattenelementes auftreten.

Erfindungsgemäß kann es denkbar sein, dass das Verfahren eine Schweißtechnik verwendet, die insbesondere eine Lichtbogenschweißtechnik ist. Zudem ist es denkbar, dass der Schweißvorgang mit Schutzgas erfolgt, um eine perfekte Verbindung zwischen dem Verbindungselement und dem Plattenelement zu erzielen.

Vorteilhafterweise wird das Plattenelement biegefrei hergestellt. Beispielsweise wird das Plattenelement ausgestanzt, ausgelasert oder ausgefräst oder über ein Schneiden, insbesondere Wasserstrahlschneiden hergestellt. Denkbar ist, dass die Seitenflächen des Plattenelementes je nach technischen Anforderungen noch nachbearbeitet werden, insbesondere geschliffen werden, welches unter anderem vom Einsatzgebiet des Blendenkörpers abhängt. Die Herstellung des Plattenelements erfolgt vor Schritt a) des Verfahrens und kann Teil des erfindungsgemäßen Verfahrens sein. Insbesondere erfolgt Schritt a) vor Schritt b).

Erfindungsgemäß kann vorgesehen sein, dass nach dem Schritt b) die Blende am Trägerelement ohne Abstand liegt, wobei insbesondere eine Spannung zwischen der Blende und dem Trägerelement wirkt, wobei insbesondere die Spannung zumindest durch eine Verbindungselement verursacht wird. Hierdurch wird eine kompakte Gesamtanordnung geschaffen, wobei ein zuverlässiger Halt zwischen der Blende und dem Trägerelement sichergestellt wird.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen:
- Figur 1: eine schematisch dargestellte Blendenanordnung mit mehreren aneinander angeordneten Blendenkörpern,
- Figur 2: eine Blendenanordnung mit einem Beschlag und daran angeordneten Blendenkörpern,
- Figur 3: eine schematische Ansicht eines Blendekörpers, in dem ein Beschlag angeordnet ist,
- Figur 4: ein Blendenkörper mit einer Blende und einem Trägerelement
- Figur 5: der Blendenkörper gemäß Figur 4 in einer weiteren Ansicht,
- Figur 6: ein weiteres Ausführungsbeispiel eines Trägerelementes, das in einen Blendenkörper der Figuren 1 - 5 einsetzbar ist,
- Figur 7: das Trägerelement gemäß Figur 6 in einer weitere Darstellung,
- Figur 8: ein weiteres Ausführungsbeispiel mit einem Beschlag, an dem ein Trägerelement befestigbar ist,
- Figur 9: ein weiteres Ausführungsbeispiel einer Blendenanordnung mit zwei Blendenkörpern und einem Beschlag, das durch die Blendenkörper umfasst ist,
- Figur 10: ein weiteres Ausführungsbeispiel eines Trägerelementes mit einem Schutzelement,
- Figur 11: ein weiteres Ausführungsbeispiel eines Trägerelementes,
- Figur 12: Verfahrensschritte zur stoffschlüssigen Befestigung eines Verbindungselementes an einer Blende, insbesondere an einem Plattenelement,
- Figur 13: eine weitere Darstellung einer Blendenanordnung mit zwei Blendenkörpern, die einen Beschlag umschließen und
- Figur 14: eine schematische Verfahrensdarstellung zur Herstellung eines Blendenkörpers.

Elemente und Merkmale mit gleicher Funktion und Wirkungsweise sind in den Figuren 1 bis 13 jeweils mit demselben Bezugszeichen versehen.

Figur 1 zeigt eine mögliche Blendenanordnung mit diversen Blendenkörpern 10a, 10a', die einen Beschlag 1a, 1b bedecken. Die Blendenkörper 10a, 10a' sind aneinander angeordnet, wobei die Blendenkörper 10a, 10a' jeweils der benachbarten Kontur angepasst sind. Hierbei ist ein erster Blendenkörper 10a an einem ersten Beschlag, welches explizit nicht dargestellt ist, angeordnet. Dieses erste Bauteil wird durch den ersten Blendenkörper zumindest teilweise bedeckt, worauf im Folgenden noch eingegangen wird. Ebenfalls ist der zweite Blendenkörper 10a' an einen weiteren zweiten Beschlag 1b angeordnet, welches explizit ebenfalls nicht aus Figur 1 ersichtlich ist. Das zweite Bauteil 1b ist durch den zweiten Blendenkörper 10a' teilweise bedeckt. Der erste 10a und der zweite Blendenkörper 10a' weisen mehrere Eckbereiche 11, 12 auf, wobei die Eckbereiche 12 des ersten Blendenkörpers 10a, die dem zweiten Bauteil 1b zugewandt sind, als eckige Eckbereiche 12 ausgebildet sind. Die Eckbereiche 11 des ersten Blendenkörpers 10a, die dem zweiten Bauteil 1b abgewandt sind, sind als abgerundete Eckbereiche 11 ausgebildet, welches auch in Figur 4, Figur 5 und Figur 9 gezeigt ist. Der erste Blendenkörper 10a' ist an einem beweglichen Türelement 5 angeordnet. Der zweite Blendenkörper 10a ist an feststehenden Wandelementen 4 befestigt. Die Beschläge 1a, 1b, die jeweils durch die Blendenkörper 10a, 10a' bedeckt werden, können unterschiedliche technische Funktionen aufweisen. Beispielsweise ist es denkbar, dass eine Drehachse in einem der Beschläge 1a, 1b angeordnet ist oder ein Bolzen, der für eine Verriegelung sorgen kann, etc.. Gemäß Figur 1 ist der Blendenkörper 10a' winklig, insbesondere L-förmig ausgestattet.

Gemäß sämtlicher Ausführungsbeispiele ist der Blendenkörper 10 für einen Beschlag 1 oder einen Eckbeschlag ausgelegt, wobei der Blendenkörper 10 zumindest eine Blende 20 sowie ein Trägerelement 40 aufweist, welches sich auf sämtliche Ausführungsbeispiele bezieht. Gemäß Figur 4 weist die Blende 20 ein Plattenelement 23 auf, mit einer Frontseite 21 und einer Rückseite 22. Das Plattenelement 23 ist an einem Trägerelement 40 befestigbar. In der Rückansicht gemäß Figur 5 ist verdeutlicht, dass das Trägerelement 40 eine Kavität 42 aufweist, in der Befestigungsmittel 41 angeordnet sind, die dazu dienen, das Trägerelement 40 an dem Beschlag 1 zu befestigen, welches beispielsweise in Figur 3, Figur 8 oder Figur 13 gezeigt ist.

Das Trägerelement 40 weist eine Wandung 43 auf, die umlaufend ausgestaltet und rahmenartig ist. Zudem ist das Trägerelement 40 mit einem Boden 44 ausgeführt, der als Anlagefläche für die Blende 20, insbesondere das Plattenelement 23 und für den Beschlag 1 dient.

Das Trägerelement weist diverse Wandungsseiten 45 auf, wobei in den Ausführungsbeispielen nur zwei gegenüberliegende Wandungsseiten 45 die Befestigungsmittel 41 aufweisen. Der Boden 44 weist eine Innenseite 47 auf, die dem Beschlag 1 zugewandt ist. Des Weiteren weist der Boden 44 eine Außenseite 48 auf, die der Blende 20, insbesondere dem Plattenelement 23 zugeordnet bzw. zugewandt ist. Das Plattenelement 23, insbesondere die Blende 20 wird und/oder ist form- und/oder kraftschlüssig mit dem Trägerelement 40 befestigt, welches für sämtliche Ausführungsbeispiele gilt, wobei eine Ausnahme in Figur 11 gezeigt ist, bei der die Außenseite 48 des Trägerelementes 40 eine Vertiefung 49 aufweist, in die ein Verbindungselement 60, insbesondere ein Klebemedium 50 einbringbar ist, so dass bei einer Kontaktierung der Blende 20, insbesondere des Plattenelementes 23 mit der Außenseite 48 des Trägerelementes 40 eine zuverlässige stoffschlüssige Verbindung herstellbar ist. Es ist ebenfalls denkbar, dass gemäß Figur 11 zusätzlich eine kraft- und/oder formschlüssige Verbindung zwischen dem Trägerelement 40 und der Blende 20, insbesondere dem Plattenelement 23 erfolgt.

In Figur 2, Figur 3, Figur 5 sind Verbindungselemente 60 gezeigt, die an der Blende 20, insbesondere am Plattenelement 23 angeordnet sind, um eine kraft- und/oder formschlüssige Verbindung mit dem Trägerelement 40 einzugehen. Die Verbindungselemente 60 können beispielsweise über ein Schweißverfahren an die Blende 20, insbesondere an das Plattenelement 23 angebracht werden, welches in Figur 12 und Figur 14 schematisch gezeigt ist, worauf im Folgenden noch eingegangen wird.

Der Blendenkörper 10 weist am Trägerelement 40 Gegenrastelemente 63 auf, die als elastische Flügelelemente ausgebildet sind. Figur 10 zeigt exemplarisch für sämtliche Ausführungsbeispiele, dass das Gegenrastelement 63 zudem eine Öffnung 68 mitumfasst, in die das Rastelement 61 eingreift. Vorteilhafterweise weist das Rastelement 61 ein Gewinde auf, welches aus einer Vielzahl an Vertiefungen ausgeführt ist, wodurch zumindest ein Formschluss mit den Flügelelementen 67 des Gegenrastelementes 63 erfolgt. Somit wird eine zuverlässige Befestigungswirkung zwischen dem Plattenelement 23 bzw. der Blende 20 und dem Trägerelement 40 erzielt.

Wie aus sämtlichen Darstellungen der Figuren ersichtlich ist, weist das Trägerelement 40 eine oder mehrere Aussparungen 51 auf, die dazu dienen einen Freiraum für Funktionselemente des Beschlages 1 zu schaffen. Das Ausführungsbeispiel gemäß Figur 2, Figur 7, Figur 8, Figur 6 entspricht im Wesentlichen dem Blendenkörper 10 gemäß den zuvor beschriebenen Figuren, wobei der Blendenkörper 10 anstelle einer L-Form eine rechteckförmige Ausgestaltung aufweist. In sämtlichen Ausgestaltungen ist das Trägerelement 40 rahmenartig ausgeführt, wobei zumindest eine Stelle bzw. ein Bereich unterbrochen ist. Dies liegt unter anderem daran, dass hierdurch ermöglicht wird, dass Funktionselemente des Beschlages 1 durch diesen Bereich ragen können, welches beispielhaft in Figur 13 oder Figur 9 gezeigt ist. In Figur 13 ist ein Element 1 des Beschlages 1 gezeigt, welches durch den Durchbruch des Trägerelementes 40 ragt. In Figur 9 ist ein Anschlagelement 6 gezeigt, das vorsprungartig aus der Blendenanordnung sich erstreckt. Dieser Anschlag 6 kann ein Türanschlag sein, insbesondere für die Tür 5 gemäß Figur 1.

Figur 8 zeigt eine Vorrichtung mit einem Blendenkörper, bei dem lediglich das Trägerelement 40 gezeigt ist, wobei das Trägerelement 40 an einen Beschlag 1 anbringbar ist. Der Beschlag 1 weist eine Vertiefung 8 auf, in die das Trägerelement 40 mit seinem Boden 44 sich erstreckt. Das bedeutet, dass die Geometrie der Vertiefung 8 der Geometrie des Bodens entsprechend angepasst ist, so dass eine kompakte Gesamteinheit im montierten Zustand geschaffen wird.

In der Figur 2, Figur 3, Figur 6, Figur 7, Figur 10, Figur 11 und Figur 13 ist der Blendenkörper 10 mit einem Schutzelement 30 ausgeführt, das seitlich der Beschlag 1 bedeckt und schützt. Der erste Blendenkörper 10a weist eine erste Blende 20a auf, an der ein erstes Rahmenelement 40a angeordnet ist. Zudem umfasst ein zweiter Blendenkörper 10b eine zweite Blende 20b, an der ein zweites Rahmenelement 40b angeordnet ist. Das erste Rahmenelement 40a weist das Schutzelement 30 auf, das vorsprungartig in Richtung des zweiten Blendenkörpers 10b, insbesondere des zweiten Rahmenelementes 40b sich erstreckt. Hierbei befindet sich das Schutzelement 30 unterhalb des zweiten Rahmenelementes 40b. Es bildet sich somit eine asymmetrische Baugruppe bezogen auf beide Blendenkörper 10a, 10b. Die Trägerelemente 40a, 40b sind beabstandet zueinander am Beschlag 1 angeordnet. Das Schutzelement 30 verbindet zudem das erste Trägerelement 40a mit dem zweiten Trägerelement 40b. Besonders in Figur 2 wird deutlich, dass zumindest an einer Seite des Trägerelementes 40 die umlaufende Wandung 43 einen schrägen Verlauf zum Boden 44 aufweist. Der schräge Verlauf ist dort am Trägerelement 40 zu sehen, wohin das Bezugszeichen 43 des Trägerelementes 40b zeigt. Das Trägerelement 40a, 40 weist mehrere Seiten auf, die durch die Wandung 43 gebildet sind, wobei eine Seite 52 als Schutzseite 52 ausgebildet ist, die das Schutzelement 30 aufweist. Diese Seite 52 ist ebenfalls schräg zum Boden 44 ausgebildet.

In Figur 12 und Figur 14 ist beispielsweise gezeigt, wie eine Blende 20 hergestellt wird, insbesondere um Verbindungselemente 60 am Plattenelement 23 an der Blende 20 anzuordnen. Zunächst wird das Plattenelement 23 hergestellt, wobei das Plattenelement 23 biegefrei aus einem Metall gemäß des dargestellten Ausführungsbeispiel ausgeführt wird. In einem Schritt A wird das Verbindungselement 60 durch ein Schweißverfahren an die Blende 20 angeordnet. Gemäß Schritt a) wird das Verbindungselement und das Plattelement 23 in einem Schritt c) angeschmolzen, wobei eine Schmelze 64 sich bildet. Anschließend wird das Verbindungselement 60 in die Schmelze 64 des Plattenelementes 23 geführt, welches in einem Schritt d) erfolgt. Im Schritt c), der in Figur 12b gezeigt, besteht ein Abstand zwischen dem Verbindungselement 60 und dem Plattenelement 23. Eine Hubvorrichtung 65 ist erfindungsgemäß vorgesehen, um ein Heranführen des Verbindungselementes 60 zum Plattenelement 23 zu realisieren. Das Verbindungselement 60 weist ein verjüngtes freies Ende 62 auf, sowie ein Gewinde 61, welches aus einer Vielzahl an Vertiefungen ausgeführt ist, wodurch das Gewinde 61 somit aus einer Vielzahl an Rastelementen 61 ausgebildet ist, die bei einer Befestigung an das Rahmenelement 40 mit den Gegenrastelementen 63 zusammenwirken und somit eine zuverlässige Rastverbindung bilden. Oberhalb des freien Endes 62 weist das Verbindungselement 60 ein Kragenelement 66 auf, das als Positionierungshilfe beim Schritt d) (Figur 12) wirkt. Gemäß den Figuren 14 wird gemäß Schritt a) durch ein Schweißverfahren das Verbindungselement 60 am ebenen Plattenelement 20 angeordnet. Anschließend erfolgt gemäß Schritt b) eine Befestigung des Trägerelementes 40 an der Blende 20. Figur 14b zeigt, dass während des Schrittes a) der Schritt c) erfolgt, bei dem sowohl das Verbindungselement 60 als auch das Plattenelement 23 angeschmolzen werden und sich jeweils eine Schmelze 64 am Plattenelement 23 sowie Verbindungselement 60 entsteht. Im Anschluss wird das Verbindungselement 60 in die Schmelze 64 des Plattenelementes 23 in einem Schritt d) geführt. Gemäß Figur 12c ist gezeigt, dass während des Schrittes c) bereits Schritt d) durchgeführt werden kann.

Figur 11 zeigt, dass das Trägerelement 40 Öffnungen 46 aufweisen kann, die jedem Befestigungsmittel 41 zugeordnet sind. Diese Öffnungen 46 sind das Ergebnis eines kostengünstigen Spritzgussverfahrens, um effizient die Befestigungsmittel 41 zu schaffen. Figur 1 bis Figur 3 sowie Figur 13 zeigen, dass durch die Vorrichtung mit zwei Blendenkörpern 10 wirkungsvoll ein Wandelement 4 oder ein Türelement 5 aufgenommen werden kann. Besonders vorteilhaft hat es sich erwiesen, dass das Verhältnis V aus Materialstärke M der Blende 20 und Tiefe M+T des Blendenkörpers 10 ungefähr 5% ≤ V ≤ 35% beträgt, s. Figur 3. Die Tiefe T bezeichnet dabei die Tiefe des Trägerelements 40. Hierbei sind in Figur 3 die Blende 20 und das Trägerelement 40 leicht beabstandet dargestellt, um die Verbindungselemente 60 darstellen zu können. In einem montierten Zustand liegt die Blende 20 bündig am dem Trägerelement 40 an, so dass sich aus der Tiefe M+T die Tiefe des gesamten Blendenkörpers 10 ergibt. Ist die Blende 20 aus einem Metall, wird gemäß der Erfindung folgendes Verhältnis V vorgeschlagen: 10% ≤ V ≤ 25%, welches besonders vorteilhaft ist. Ist die Blende 20 aus einem Glas, hat sich das Verhältnis V 15% ≤ V ≤ 35% als besonders vorteilhaft erwiesen.

Die Länge des Schutzelementes 30 ist so dimensioniert, dass unterschiedliche Geometrien an Beschlägen 1 durch den Blendenkörper 10 abgedeckt werden können. Gemäß Figur 10 weist die Wandung 43 des zweiten Trägerelementes 40b eine Länge LR auf, die sich in Richtung des ersten Trägerelementes 40a erstreckt. Die Länge LS des Schutzelementes 30 beträgt vorteilhafterweise 30% LR ≤ LS ≤ 200% LR. Gemäß Figur 6 weist das Schutzelement 30 eine Breitenerstreckung B auf, die senkrecht zur Längserstreckung L orientiert ist, wobei die Breitenerstreckung B 40% BS ≤ B ≤ 80% BS beträgt, wobei BS die Längserstreckung der Schutzseite 52 ist. Hierdurch lässt sich eine zuverlässige Variabilität beim Blendenkörper 10 erzielen, um unterschiedliche Geometrien von Beschlägen 1 aufzunehmen.

### Bezugszeichenliste

- 1: Beschlag
- 1a: Beschlag
- 1b: Beschlag
- 2: Beschlagelement
- 2a: Beschlagelement
- 2b: Beschlagelement
- 3: Befestigungselement
- 4: Wandelement
- 5: Türelement
- 6: Anschlag
- 8: Vertiefung

- 10: Blendenkörper
- 10a: Blendenkörper
- 10a': Blendenkörper
- 10b: Blendenkörper
- 11: Eckbereich, abgerundet
- 12: Eckbereich, eckig

- 20: Blende, Plattenelement
- 20a: Blende
- 20b: Blende
- 21: Frontseite
- 21a: Frontseite
- 21b: Frontseite
- 22: Rückseite
- 22a: Rückseite
- 22b: Rückseite
- 23: Plattenelement
- 30: Schutzelement

- 40: Trägerelement
- 40a: erstes Trägerelement
- 40b: zweites Trägerelement
- 41: Befestigungsmittel
- 42: Kavität
- 43: um laufende Wandung
- 44: Boden
- 45: Wandungsseite
- 46: Öffnung
- 47: Innenseite
- 48: Außenseite
- 49: Vertiefung
- 50: Klebemedium
- 51: Aussparung
- 52: Schutzseite
- 53: Seite

- 60: Verbindungselement
- 61: Rastelement, Gewinde, Vertiefung
- 62: freies Ende, verjüngt
- 63: Gegenrastelement
- 64: Schmelze
- 65: Hubvorrichtung
- 66: Kragenelement
- 67: Flügelelement
- 68: Öffnung

## Patentansprüche

1. Blendenkörper (10) für einen Beschlag (1), mit einer zumindest als dekoratives Element wirkenden Blende (20) und einem rahmenartigen Trägerelement (40), an dem die Blende (20) befestigt ist, wobei der Blendenkörper (10) mit mindestens einem Befestigungsmittel (41) zur Befestigung an den Beschlag (1) ausgebildet ist,
**dadurch gekennzeichnet, dass** die Blende (20) als ein ebenes Plattenelement (23) aufweisend eine Frontseite (21) und eine Rückseite (22) gebildet ist, wobei die Rückseite (22) dem Trägerelement (40) zugewandt ist, und wobei das Trägerelement (40) eine Wandung (43) und einen Boden (44) aufweist, wobei die Rückseite (22) der Blende (20) am Boden (44) anliegt und wobei die Wandung (43) und der Boden (44) ein gemeinsames Bauteil als Trägerelement (40) bilden, und wobei der Verlauf des Trägerelementes (40) der äußeren Kontur der Blende (20) angepasst ist, wobei der Verlauf des Trägerelementes (40) zumindest an einer Seite unterbrochen ist.

2. Blendenkörper (10) nach Anspruch 1,
**dadurch gekennzeichnet,**
**dass** das Trägerelement (40) aus einem Kunststoffmaterial ausgebildet ist.

3. Blendenkörper (10) nach Anspruch 1 oder 2,
**dadurch gekennzeichnet,**
**dass** die Blende (20) am Trägerelement (40) form- und/oder kraft- und/oder stoffschlüssig verbunden ist, wobei insbesondere mindestens ein von außen unsichtbares Verbindungelement (60) dafür sorgt, dass eine zuverlässige Befestigung zwischen der Blende (20) und dem Trägerelement (40) vorliegt, insbesondere dass die Verbindung zwischen Blende (20) und Trägerelement (40) eine Rastverbindung ist.

4. Blendenkörper (10) nach Anspruch 3,
**dadurch gekennzeichnet,**
**dass** die Blende (20) und/oder das Trägerelement (40) das Verbindungselement (60) aufweisen, insbesondere dass der Verlauf des Trägerelementes (40) zumindest an einer Seite unterbrochen ist.

5. Blendenkörper (10) nach einem der vorhergehenden Ansprüche,
**dadurch gekennzeichnet,**
**dass** die Blende (20) aus einem Material ausgebildet ist, das aus Metall oder Glas oder Holz oder Leder oder Kunststoff ausgeführt ist.

6. Blendenkörper (10) nach einem der vorhergehenden Ansprüche,
**dadurch gekennzeichnet,**
**dass** die Blende (20) und das Trägerelement (40) durch ein Klebemedium (50) miteinander befestigt sind.

7. Blendenkörper (10) nach Anspruch 6,
**dadurch gekennzeichnet,**
**dass** der Boden (44) mit einer Vertiefung (49) ausgebildet ist, in die das Klebemedium (50) einbringbar ist, um eine Befestigung zwischen dem Boden (44) und der Blende (20) zu erzielen, wobei insbesondere der Boden (44) eine Innenseite (47) und eine Außenseite (48) aufweist, wobei die Außenseite (48) mit der Vertiefung (49) ausgestaltet ist.

8. Blendenkörper (10) nach einem der vorhergehenden Ansprüche,
**dadurch gekennzeichnet,**
**dass** das Plattenelement (23) biegefrei aus Metall ausgeführt ist, insbesondere dass das Plattenelement (23) ein Stanzteil aus Metall ist und die Blende (20) ein Stanzteil aus Metall aufweist.

9. Blendenkörper (10) nach einem der vorhergehenden Ansprüche,
**dadurch gekennzeichnet,**
**dass** sowohl das Trägerelement (40) mindestens ein Verbindungselement (60) aufweist, als auch die Blende (20) mindestens ein Verbindungselement (60) aufweist, wobei insbesondere das Verbindungselement (60) des Trägerelementes (40) mit dem Verbindungselement (60) der Blende (20) in Wirkverbindung steht.

10. Blendenkörper (10) nach Anspruch 3 oder 9, und zusätzlich optional nach einem der Ansprüche 2 oder 4 bis 8,
**dadurch gekennzeichnet,**
**dass** auf der Rückseite (22) der Blende (20) das Verbindungselement (60) befestigt, insbesondere aufgeschweißt ist, wobei insbesondere das Verbindungselement (60) der Blende (20) mindestens ein Rastelement (61) aufweist, das mit einem Gegenrastelement (63), das das Trägerelement (40) aufweist, in Wirkverbindung steht.

11. Blendenkörper (10) nach einem der vorhergehenden Ansprüche,
**dadurch gekennzeichnet,**
**dass** das Verhältnis V aus Materialstärke M der Blende (20) und Tiefe M+T des Blendenkörpers (10) ungefähr 5% ≤ V ≤ 35% beträgt, insbesondere ungefähr 10% ≤ V ≤ 30% beträgt.

12. Blendenkörper (10) nach einem der vorhergehenden Ansprüche,
**dadurch gekennzeichnet,**
**dass** das Trägerelement (40) Aussparungen (51) aufweist, insbesondere der Boden (44) Aussparungen (51) aufweist und/oder die Aussparungen (51) kreissegmentartig sind.

13. Blendenkörper (10) nach einem der vorhergehenden Ansprüche,
**dadurch gekennzeichnet,**
**dass** das Verhältnis V aus Materialstärke M der Blende (20), die aus einem Metall ausgeführt ist, und Tiefe M+T des Blendenkörpers (10) ungefähr 10% ≤ V ≤ 25% beträgt, insbesondere ungefähr 15% ≤ V ≤ 20% beträgt, oder das Verhältnis V aus Materialstärke M der Blende (20), die aus einem Glas ausgeführt ist, und Tiefe M+T des Blendenkörpers (10) ungefähr 15% ≤ V ≤ 35% beträgt, insbesondere ungefähr 20% ≤ V ≤ 30% beträgt.

14. Vorrichtung mit mindestens einem Blendenkörper (10) nach einem der vorhergehenden Ansprüche, wobei der Blendenkörper (10) an einem Beschlagelement (2) des Beschlags (1) angeordnet ist, wobei der Beschlag (1) zumindest teilweise durch den Blendenkörper (10) verdeckt ist.

15. Vorrichtung nach Anspruch 14,
**dadurch gekennzeichnet,**
**dass** der Beschlag (1) eine Vertiefung (8) aufweist, in die sich das Trägerelement (40) mit seinem Boden (44) erstreckt.

16. Vorrichtung nach Anspruch 14 oder 15,
**dadurch gekennzeichnet,**
**dass** der Beschlag (1) zwei Beschlagelemente (2) aufweist, die miteinander verbunden sind, wobei jedes Beschlagelement (2) an seiner Außenseite einen Blendenkörper (10) aufweist.

17. Vorrichtung nach einem der Ansprüche 14 bis 16,
**dadurch gekennzeichnet,**
**dass** mindestens ein Befestigungselement (3) beide Beschlagelemente (2) verbindet, wobei insbesondere dann, wenn der Blendenkörper (10) nach Anspruch 12 ausgebildet ist, in einer der Aussparungen (51) des Trägerelementes (40) zumindest teilweise das Befestigungselement (3) angeordnet ist.

18. Blendenanordnung mit mindestens zwei aneinander angeordneten Blendenkörpern (10a, 10a'), ausgebildet nach einem der Ansprüche 1 bis 13, wobei ein erster der mindestens zwei Blendenkörper (10a) an einem ersten Beschlag (1a) angeordnet ist und den ersten Beschlag (1a) zumindest teilweise bedeckt, ein zweiter der mindestens zwei Blendenkörper (10a') an einem zweiten Beschlag (1b) angeordnet ist und den zweiten Beschlag (1b) zumindest teilweise bedeckt, der erste (10a) und der zweite Blendenkörper (10a') mehrere Eckbereiche (11, 12) aufweisen, wobei die Eckbereiche (12) des ersten Blendenkörpers (10a), die dem zweiten Beschlag (1b) zugewandt sind, als eckige Eckbereiche (12) ausgebildet sind und die Eckbereiche (11) des ersten Blendenkörpers (10a), die dem zweiten Beschlag (1b) abgewandt sind, als abgerundete Eckbereiche (11) ausgebildet sind.

19. Blendenanordnung nach Anspruch 18,
**dadurch gekennzeichnet,**
**dass** der erste Blendenkörper (10a) an einem feststehenden Teil (4) angeordnet ist und der zweite Blendenkörper (10a') an einem beweglichen Teil (5) angeordnet ist, wobei insbesondere das feststehende Teil (4) und das bewegliche Teil (5) aus einem Glasmaterial ausgebildet sind.

20. Verfahren zur Herstellung eines Blendenkörpers (10), ausgebildet nach einem der Ansprüche 1 bis 13, wobei der Blendenkörper (10) eine Blende (20) sowie ein separat dazu gefertigtes rahmenartiges Trägerelement (40) aufweist, wobei das Verfahren zumindest den Schritt umfasst:
- b) Befestigen des Trägerelementes (40) an der Blende (20),
wobei das Trägerelement (40) und/oder die Blende (20) mindestens ein Verbindungselement (60) aufweisen, um eine Befestigung des Trägerelementes (40) an der Blende (20) zu erzielen, wobei in einem Schritt a), der vor dem Schritt b) liegt, das mindestens eine Verbindungselement (60) durch ein Schweißverfahren an die Blende (20), insbesondere an ein ebenes Plattenelement (23) der Blende (20) angeordnet wird.

21. Verfahren nach Anspruch 20,
**dadurch gekennzeichnet,**
**dass** die Befestigung des Trägerelementes (40) an der Blende (20) über ein Rastverbinden und/oder ein Kleben erfolgt.

22. Verfahren nach Anspruch 20 oder 21,
**dadurch gekennzeichnet,**
**dass** das Verbindungselement (60) vor der Befestigung des Trägerelementes (40) an der Blende (20) an dem Trägerelement (40) und/oder an der Blende (60) angeordnet wird.

23. Verfahren nach einem der Ansprüche 20 bis 22,
**dadurch gekennzeichnet,**
**dass** im Schritt b) die Blende (20) mit dem Verbindungselement (60) am Trägerelement (40) befestigt wird, insbesondere das Plattenelement (23) und das an dem Plattenelement (23) angeordnete Verbindungselement (60) eine Blende (20) bilden.

24. Verfahren nach einem der Ansprüche 20 bis 23,
**dadurch gekennzeichnet,**
**dass** gemäß Schritt a) das Verbindungselement (60) und/oder das Plattenelement (23) in einem Schritt c) angeschmolzen werden und zumindest eine Schmelze (64) am Plattenelement (23) entsteht, wobei
d) das Verbindungselement (60) in die Schmelze (64) des Plattenelementes (23) geführt wird.

25. Verfahren nach einem der Ansprüche 20 bis 24,
**dadurch gekennzeichnet,**
**dass** im Schritt c) ein Abstand zwischen dem Verbindungselement (60) und dem Plattenelement (23) besteht.

26. Verfahren nach einem der Ansprüche 20 bis 25,
**dadurch gekennzeichnet,**
**dass** gemäß Schritt d) eine Hubvorrichtung (65) das Verbindungselement (60) zum Plattenelement (23) bewegt.

27. Verfahren nach einem der Ansprüche 20 bis 26,
**dadurch gekennzeichnet,**
**dass** das Verbindungselement (60) Rastelemente (61) aufweist, wobei das Verbindungselement (60) ein freies Ende (62) aufweist, das verjüngt ausgeführt ist, wobei das freie Ende (62) gemäß Schritt a) angeschmolzen wird.

28. Verfahren nach einem der Ansprüche 20 bis 27,
**dadurch gekennzeichnet,**
**dass** das Verbindungselement (60) oberhalb des freien Endes (62) ein Kragenelement (66) aufweist, das insbesondere als Auflage und/oder Positionierungshilfe beim Schritt d) wirkt.

29. Verfahren nach einem der Ansprüche 20 bis 28,
**dadurch gekennzeichnet,**
**dass** das Verbindungselement (60) und das Plattenelement (23) aus dem gleichen Material ausgebildet sind, insbesondere das Verbindungselement (60) und das Plattenelement (23) Aluminium enthalten oder aus einem Edelstahl ausgeführt sind.

30. Verfahren nach einem der Ansprüche 20 bis 29,
**dadurch gekennzeichnet,**
**dass** das Verhältnis W zwischen der Dicke des Plattenelementes (20) zu dem Durchmesser des Verbindungselementes (60) 0,5 ≤ W ≤ 1 beträgt.

31. Verfahren nach einem der vorhergehenden Ansprüche 20 bis 30,
**dadurch gekennzeichnet,**
**dass** das Plattenelement (23) biegefrei hergestellt wird.

32. Verfahren nach einem der Ansprüche 20 bis 31,
**dadurch gekennzeichnet,**
**dass** nach dem Schritt b) die Blende (20) am Trägerelement (40) ohne Abstand liegt, wobei insbesondere eine Spannung zwischen der Blende (20) und dem Trägerelement (40) wirkt, wobei insbesondere die Spannung zumindest durch eine Verbindungselement (60) verursacht wird.

## Claims

1. A faceplate body (10) for a fitting (1), having a faceplate (20) acting at least as a decorative element and a frame-like support element (40), on which the faceplate (20) is fastened, wherein the faceplate body (10) is formed with at least one fastening means (41) for fastening on the fitting (1),
**characterised in, that** the faceplate (20) is formed as a flat plate element (23) with a front side (21) and a rear side (22), wherein the rear side (22) is facing the support element (40), and wherein the support element (40) has a wall (43) and a base (44), wherein the rear side (22) of the faceplate (20) abuts on the base (44) and wherein the wall (43) and the base (44) form a common component as the support element (40), and wherein the course of the support element (40) is adapted to the outer contour of the faceplate (20), wherein the course of the support element (40), at least on one side, is interrupted.

2. The faceplate body (10) according to claim 1,
**characterised in**
**that** the support element (40) is formed from a plastic material.

3. The faceplate body (10) according to claim 1 or 2,
**characterised in**
**that** the faceplate (20) is connected to the support element (40) in a positive and/or non-positive and/or materially-bonded manner, wherein in particular at least one connecting element (60) not visible from the outside ensures that there is a reliable fastening between the faceplate (20) and the support element (40), in particular that the connection between faceplate (20) and support element (40) is a latch connection.

4. The faceplate body (10) according to claim 3,
**characterised in**
**that** the faceplate (20) and/or the support element (40) include the connecting element (60), in particular in that the course of the support element (40), at least on one side, is interrupted.

5. The faceplate body (10) according to one of the preceding claims, **characterised in**
**that** the faceplate (20) is formed from a material which is configured from metal or glass or wood or leather or plastic.

6. The faceplate body (10) according to one of the preceding claims, **characterised in**
**that** the faceplate (20) and the support element (40) are fastened together by an adhesive medium (50).

7. The faceplate body (10) according to claim 6,
**characterised in**
**that** the base (44) is formed with a depression (49), into which the adhesive medium (50) is introducible in order to achieve a fastening between the base (44) and the faceplate (20), wherein in particular the base (44) has an inner side (47) and an outer side (48), wherein the outer side (48) is designed with the depression (49).

8. The faceplate body (10) according to one of the preceding claims, **characterised in**
**that** the plate element (23) is configured from metal so as to be bend-free, in particular in that the plate element (23) is a stamped part made of metal and the faceplate (20) has a stamped part made of metal.

9. The faceplate body (10) according to one of the preceding claims, **characterised in**
**that** the support element (40) has at least one connecting element (60) and the faceplate (20) has at least one connecting element (60), wherein in particular the connecting element (60) of the support element (40) is operatively connected to the connecting element (60) of the faceplate (20).

10. A faceplate body (10) according to claim 3 or 9, and additionally optionally according to one of claims 2 or 4 to 8,
**characterised in**
**that** the connecting element (60) is fastened, in particular welded, to the rear side (22) of the faceplate (20), wherein in particular the connecting element (60) of the faceplate (20) has at least one latch element (61), which is operatively connected to a counter-latch element (63) which includes the support element (40).

11. The faceplate body (10) according to one of the preceding claims, **characterised in**
**that** the ratio V of material thickness M of the faceplate (20) and depth M+T of the faceplate body (10) is roughly 5% ≤ V ≤ 35%, in particular roughly 10% ≤ V ≤30%.

12. The faceplate body (10) according to one of the preceding claims, **characterised in**
**that** the support element (40) has recesses (51), in particular the base (44) has recesses (51) and/or the recesses (51) are like a segment of a circle.

13. The faceplate body (10) according to one of the preceding claims, **characterised in**
**that** the ratio V of material thickness M of the faceplate (20), which is configured from a metal, and depth M+T of the faceplate body (10) is roughly 10% ≤ V ≤ 25%, in particular roughly 15% ≤ V ≤ 20% or the ratio V of material thickness M of the faceplate (20), which is configured from a glass, and depth M+T of the faceplate body (10) is roughly 15% ≤ V ≤ 35%, in particular roughly 20% ≤ V ≤ 30%.

14. A device with at least one faceplate body (10) according to one of the preceding claims, wherein the faceplate body (10) is arranged on a fitting element (2) of the fitting (1), wherein the fitting (1) is concealed at least partially by the faceplate body (10).

15. The device according to claim 14,
**characterised in**
**that** the fitting (1) has a depression (8) into which the support element (40) extends with its base (44).

16. The device according to claim 14 or 15,
**characterised in**
**that** the fitting (1) has two fitting elements (2), which are connected to one another, wherein each fitting element (2) has a faceplate body (10) on its outer side.

17. The device according to one of claims 14 to 16,
**characterised in**
**that** at least one fastening element (3) connects both fitting elements (2), wherein in particular if the faceplate body (10) is formed according to claim 12, the fastening element (3) is at least partially arranged in one of the recesses (51) of the support element (40).

18. A faceplate arrangement having at least two faceplate bodies (10a, 10a') arranged on one another, formed according to one of claims 1 to 13, wherein a first of the at least two faceplate bodies (10a) is arranged on a first fitting (1a) and at least partially covers the first fitting (1a), a second of the at least two faceplate bodies (10a') is arranged on a second fitting (1b) and at least partially covers the second fitting (1b), the first faceplate body (10a) and the second faceplate body (10a') have a plurality of corner regions (11, 12), wherein the corner regions (12) of the first faceplate body (10a), which are facing the second fitting (1b), are formed as angular corner regions (12) and the corner regions (11) of the first faceplate body (10a), which are facing away from the second fitting (1b), are formed as rounded corner regions (11).

19. The faceplate arrangement according to claim 18,
**characterised in**
**that** the first faceplate body (10a) is arranged on a stationary part (4) and the second faceplate body (10a') is arranged on a movable part (5), wherein in particular the stationary part (4) and the movable part (5) are formed from a glass material.

20. A method for manufacturing a faceplate body (10), formed according to one of claims 1 to 13, wherein the faceplate body (10) has a faceplate (20) and a frame-like support element (40) manufactured separately thereto, wherein the method includes at least the step: -b) fastening the support element (40) to the faceplate (20), wherein the support element (40) and/or the faceplate (20) have at least one connecting element (60) in order to achieve a fastening of the support element (40) to the faceplate (20), wherein in a step a), which comes before step b), the at least one connecting element (60) is arranged on the faceplate (20), in particular on a flat plate element (23) of the faceplate (20), by means of a welding process.

21. The method according to claim 20,
**characterised in**
**that** the support element (40) is fastened to the faceplate (20) via a latch connection and/or adhesion.

22. The method according to claim 20 or 21,
**characterised in**
**that** the connecting element (60) is arranged on the support element (40) and/or on the faceplate (60) prior to fastening the support element (40) to the faceplate (20).

23. The method according to one of claims 20 to 22,
**characterised in**
**that**, in step b), the faceplate (20) is fastened to the support element (40) with the connecting element (60), in particular the plate element (23) and the connecting element (60) arranged on the plate element (23) form a faceplate (20).

24. The method according to one of claims 20 to 23,
**characterised in**
**that**, according to step a), the connecting element (60) and/or the plate element (23) is/are melted in a step c) and at least one melt (64) develops on the plate element (23), wherein d) the connecting element (60) is guided into the melt (64) of the plate element (23).

25. The method according to one of claims 20 to 24,
**characterised in**
**that**, in step c), there is a distance between the connecting element (60) and the plate element (23).

26. The method according to one of claims 20 to 25,
**characterised in**
**that**, according to step d), a lifting device (65) moves the connecting element (60) to the plate element (23).

27. The method according to one of claims 20 to 26,
**characterised in**
**that** the connecting element (60) has latch elements (61), wherein the connecting element (60) has a free end (62) which is configured tapered, wherein the free end (62) is melted according to step a).

28. The method according to one of claims 20 to 27,
**characterised in**
**that** the connecting element (60) has a collar element (66) above the free end (62), which in particular acts as a support and/or positioning aid in step d).

29. The method according to one of claims 20 to 28,
**characterised in**
**that** the connecting element (60) and the plate element (23) are formed from the same material, in particular the connecting element (60) and the plate element (23) contain aluminium or are configured from a stainless steel.

30. The method according to one of claims 20 to 29,
**characterised in**
**that** the ratio W between the thickness of the plate element (20) to the diameter of the connecting element (60) is 0.5 ≤ W ≤ 1.

31. The method according to one of the preceding claims 20 to 30, **characterised in**
**that** the plate element (23) is manufactured so as to be bend-free.

32. The method according to one of claims 20 to 31,
**characterised in**
**that**, according to step b), the faceplate (20) abuts on the support element (40) without spacing, wherein in particular a tension acts between the faceplate (20) and the support element (40), wherein in particular the tension is caused at least by a connecting element (60).

## Revendications

1. Corps de plaque frontale (10) pour un raccord (1), ayant une plaque frontale (20) servant au moins d'élément décoratif et d'élément de support de type cadre (40), sur lequel est fixé la plaque frontale (20), dans lequel le corps de plaque frontale (10) est formé avec au moins un moyen de fixation (41) pour la fixation sur le raccord (1),
**caractérisé en, ce que** la plaque frontale (20) est formée en tant qu'élément de plaque plat (23) avec un côté avant (21) et un côté arrière (22), dans lequel le côté arrière (22) fait face à l'élément de support (40), et dans lequel l'élément de support (40) a une paroi (43) et une base (44), dans lequel le côté arrière (22) de la plaque frontale (20) vient en butée sur la base (44) et dans lequel la paroi (43) et la base (44) forment un composant commun en tant qu'élément de support (40), et dans lequel le parcours de l'élément de support (40) est adapté au contour externe de la plaque frontale (20), dans lequel le parcours de l'élément de support (40), au moins d'un côté, est interrompu.

2. Corps de plaque frontale (10) selon la revendication 1,
**caractérisé en**
**ce que** l'élément de support (40) est formé à partir d'une matière plastique.

3. Corps de plaque frontale (10) selon la revendication 1 ou 2,
**caractérisé en**
**ce que** la plaque frontale (20) est connectée à l'élément de support (40) de manière positive et/ou non positive et/ou liée matériellement, dans lequel en particulier au moins un élément de connexion (60) non visible de l'extérieur garantit qu'il y a une fixation fiable entre la plaque frontale (20) et l'élément de support (40), en particulier que la connexion entre la plaque frontale (20) et l'élément de support (40) est une connexion par encliquetage.

4. Corps de plaque frontale (10) selon la revendication 3,
**caractérisé en**
**ce que** la plaque frontale (20) et/ou l'élément de support (40) incluent l'élément de connexion (60), en particulier **en ce que** le parcours de l'élément de support (40), au moins d'un côté, est interrompu.

5. Corps de plaque frontale (10) selon l'une des revendications précédentes, **caractérisé en**
**ce que** la plaque frontale (20) est formée à partir d'un matériau qui est configurée à partir de métal ou de verre ou de bois ou de cuir ou de plastique.

6. Corps de plaque frontale (10) selon l'une des revendications précédentes, **caractérisé en**
**ce que** la plaque frontale (20) et l'élément de support (40) sont fixés ensemble par un milieu adhésif (50).

7. Corps de plaque frontale (10) selon la revendication 6,
**caractérisé en**
**ce que** la base (44) est formée avec un creux (49), à l'intérieur duquel peut être introduit le milieu adhésif (50) afin de réaliser une fixation entre la base (44) et la plaque frontale (20), dans lequel en particulier la base (44) a un côté interne (47) et un côté externe (48), dans lequel le côté externe (48) est conçu avec le creux (49).

8. Corps de plaque frontale (10) selon l'une des revendications précédentes, **caractérisé en**
**ce que** l'élément de plaque (23) est configuré à partir de métal de sorte à être sans pli, en particulier **en ce que** l'élément de plaque (23) est une pièce emboutie en métal et la plaque frontale (20) a une pièce emboutie en métal.

9. Corps de plaque frontale (10) selon l'une des revendications précédentes, **caractérisé en**
**ce que** l'élément de support (40) a au moins un élément de connexion (60) et la plaque frontale (20) a au moins un élément de connexion (60), dans lequel en particulier l'élément de connexion (60) de l'élément de support (40) est fonctionnellement connecté à l'élément de connexion (60) de la plaque frontale (20).

10. Corps de plaque frontale (10) selon la revendication 3 ou 9, et éventuellement en outre selon l'une des revendications 2 ou 4 à 8,
**caractérisé en**
**ce que** l'élément de connexion (60) est fixé, en particulier soudé, à la face arrière (22) de la plaque frontale (20), dans lequel en particulier l'élément de connexion (60) de la plaque frontale (20) a au moins un élément d'encliquetage (61), qui est fonctionnellement connecté à un élément à encliquetage antagoniste (63) qui inclut l'élément de support (40).

11. Corps de plaque frontale (10) selon l'une des revendications précédentes, **caractérisé en**
**ce que** le rapport V de l'épaisseur de matériau M de la plaque frontale (20) et de la profondeur M+T du corps de plaque frontale (10) est d'environ 5 % ≤ V ≤ 35 %, en particulier d'environ 10 % ≤ V ≤ 30 %.

12. Corps de plaque frontale (10) selon l'une des revendications précédentes, **caractérisé en**
**ce que** l'élément de support (40) a des évidements (51), en particulier la base (44) a des évidements (51) et/ou les évidements (51) sont comme un segment d'un cercle.

13. Corps de plaque frontale (10) selon l'une des revendications précédentes, **caractérisé en**
**ce que** le rapport V de l'épaisseur de matériau M de la plaque frontale (20), qui est configuré à partir d'un métal, et de la profondeur M+T du corps de plaque frontale (10) est d'environ 10 % ≤ V ≤ 25 %, en particulier d'environ 15 % ≤ V ≤ 20 % ou le rapport V de l'épaisseur de matériau M de la plaque frontale (20), qui est configuré à partir d'un verre, et de la profondeur M+T du corps de plaque frontale (10) est d'environ 15 % ≤ V ≤ 35 %, en particulier d'environ 20 % ≤ V ≤ 30 %.

14. Dispositif avec au moins un corps de plaque frontale (10) selon l'une des revendications précédentes, dans lequel le corps de plaque frontale (10) est agencé sur un élément de raccord (2) du raccord (1), dans lequel le raccord (1) est masqué au moins partiellement par le corps de plaque frontale (10).

15. Dispositif selon la revendication 14,
**caractérisé en**
**ce que** le raccord (1) a un creux (8) à l'intérieur duquel s'étend l'élément de support (40) avec sa base (44).

16. Dispositif selon la revendication 14 ou 15,
**caractérisé en**
**ce que** le raccord (1) a deux éléments de raccord (2), qui sont connectés l'un à l'autre, dans lequel chaque élément de raccord (2) a un corps de plaque frontale (10) sur son côté externe.

17. Dispositif selon l'une quelconque des revendications 14 à 16, **caractérisé en**
**ce qu'**au moins un élément de fixation (3) connecte l'un et l'autre des éléments de raccord (2), dans lequel en particulier si le corps de plaque frontale (10) est formé selon la revendication 12, l'élément de fixation (3) est au moins partiellement agencé dans l'un des évidements (51) de l'élément de support (40).

18. Agencement de plaque frontale ayant au moins deux corps de plaque frontale (10a, 10a') disposés l'un sur l'autre, formé selon l'une quelconque des revendications 1 à 13, dans lequel un premier des au moins deux corps de plaque frontale (10a) est agencé sur un premier raccord (1a) et recouvre au moins partiellement le premier raccord (1a), un deuxième des au moins deux corps de plaque frontale (10a') est agencé sur un deuxième raccord (1b) et recouvre au moins partiellement le deuxième raccord (1b), le premier corps de plaque frontale (10a) et le deuxième corps de plaque frontale (10a') ont une pluralité de régions de coin (11, 12), dans lequel les régions de coin (12) du premier corps de plaque frontale (10a), qui font face au deuxième raccord (1b), sont formées comme des régions de coin angulaire (12) et les régions de coin (11) du premier corps de plaque frontale (10a), qui sont tournées à l'opposé du deuxième raccord (1b), sont formées comme des régions de coin arrondi (11).

19. Agencement de plaque frontale selon la revendication 18,
**caractérisé en**
**ce que** le premier corps de plaque (10a) est agencé sur une pièce fixe (4) et le deuxième corps de plaque (10a') est disposé sur une pièce mobile (5), dans lequel en particulier la pièce fixe (4) et la pièce mobile (5) sont formées à partir d'un matériau en verre.

20. Procédé de fabrication d'un corps de plaque frontale (10), formé selon l'une quelconque des revendications 1 à 13, dans lequel le corps de plaque frontale (10) a une plaque frontale (20) et un élément de support en forme de cadre (40) fabriqué séparément de celle-ci, dans lequel le procédé comprend au moins l'étape : -b) fixation de l'élément de support (40) à la plaque frontale (20), dans lequel l'élément de support (40) et/ou la plaque frontale (20) ont au moins un élément de connexion (60) afin de réaliser une fixation de l'élément de support (40) à la plaque frontale (20), dans lequel dans une étape a), qui précède l'étape b), l'au moins un élément de connexion (60) est agencé sur la plaque frontale (20), en particulier sur un élément de plaque frontale (23) de la plaque frontale (20), au moyen d'un processus de soudage.

21. Procédé selon la revendication 20,
**caractérisé en**
**ce que** l'élément de support (40) est fixé à la plaque frontale (20) par l'intermédiaire d'une connexion à encliquetage et/ou d'un collage.

22. Procédé selon la revendication 20 ou 21,
**caractérisé en**
**ce que** l'élément de connexion (60) est agencé sur l'élément de support (40) et/ou sur la plaque frontale (60) avant la fixation de l'élément de support (40) à la plaque frontale (20).

23. Procédé selon l'une quelconque des revendications 20 à 22, **caractérisé en**
**ce que**, à l'étape b), la plaque frontale (20) est fixée à l'élément de support (40) avec l'élément de connexion (60), en particulier l'élément de plaque (23) et l'élément de connexion (60) agencé sur l'élément de plaque (23) forment une plaque frontale (20).

24. Procédé selon l'une quelconque des revendications 20 à 23, **caractérisé en**
**ce que**, selon l'étape a), l'élément de connexion (60) et/ou l'élément de plaque (23) est/sont fondu(s) dans une étape c) et au moins une masse fondue (64) se développe sur l'élément de plaque (23), dans lequel d) l'élément de connexion (60) est guidé dans la masse fondue (64) de l'élément de plaque (23).

25. Procédé selon l'une quelconque des revendications 20 à 24, **caractérisé en**
**ce que**, à l'étape c), il y a une distance entre l'élément de connexion (60) et l'élément de plaque (23).

26. Procédé selon l'une quelconque des revendications 20 à 25, **caractérisé en**
**ce que**, selon l'étape d), un dispositif de levage (65) déplace l'élément de connexion (60) vers l'élément de plaque (23).

27. Procédé selon l'une quelconque des revendications 20 à 26, **caractérisé en**
**ce que** l'élément de connexion (60) a des éléments d'encliquetage (61), dans lequel l'élément de connexion (60) a une extrémité libre (62) qui est configurée conique, dans lequel l'extrémité libre (62) est fondue selon l'étape a).

28. Procédé selon l'une quelconque des revendications 20 à 27, **caractérisé en**
**ce que** l'élément de connexion (60) a un élément de collerette (66) au-dessus de l'extrémité libre (62), qui sert en particulier de support et/ou d'aide au positionnement à l'étape d).

29. Procédé selon l'une quelconque des revendications 20 à 28, **caractérisé en**
**ce que** l'élément de connexion (60) et l'élément de plaque (23) sont formés à partir du même matériau, en particulier l'élément de connexion (60) et l'élément de plaque (23) contiennent de l'aluminium ou sont configurés à partir d'un acier inoxydable.

30. Procédé selon l'une quelconque des revendications 20 à 29, **caractérisé en**
**ce que** le rapport W entre l'épaisseur de l'élément de plaque (20) et le diamètre de l'élément de connexion (60) est de 0,5 ≤ W ≤ 1.

31. Procédé selon l'une des revendications précédentes 20 à 30, **caractérisé en**
**ce que** l'élément de plaque (23) est fabriqué de sorte à être sans pli.

32. Procédé selon l'une quelconque des revendications 20 à 31, **caractérisé en**
**ce que**, selon l'étape b), la plaque frontale (20) vient en appui sur l'élément de support (40) sans espacement, dans lequel en particulier une tension agit entre la plaque frontale (20) et l'élément de support (40), dans lequel en particulier la tension est provoquée au moins par un élément de connexion (60).
